# EUROPÄISCHE PATENTSCHRIFT

(11) **EP 0 187 217 B1**
(45) Veröffentlichungstag und Bekanntmachung des Hinweises auf die Patenterteilung: **30.09.1987**
(21) Anmeldenummer: 85114036.8
(22) Anmeldetag: 05.11.1985
(51) Int. Cl.: F01L 1/24

(54) **Hydraulischer Tassenstössel für Verbrennungsmotoren**
Hydraulic tappet for internal-combustion engines
Poussoir hydraulique pour moteur à combustion interne

(30) Priorität: 09.01.1985 DE 3500425
(43) Veröffentlichungstag der Anmeldung: 16.07.1986
(73) Patentinhaber: MOTOMAK Motorenbau, Maschinen- und Werkzeugfabrik, Konstruktionen GmbH, D-8070 Ingolstadt (DE)
(72) Erfinder: Schaeffler, Georg, Dr. Ing. E.h. Dipl.-Kfm., D-8522 Herzogenaurach (DE)
(74) Vertreter: Klug, Horst, Dipl.-Ing. (FH)

## Beschreibung

Die Erfindung betrifft einen hydraulischen Tassenstößel für Verbrennungsmotoren, bestehend aus einem tassenförmigen Gehäuse, das eine rohrförmige Außenwand aufweist, die am einen Ende durch einen Boden verschlossen ist, und in deren Bohrung sich eine zylindrische Hülse abstützt, die in der Nähe des Bodens in eine vorzugsweise trichterförmige Ringscheibe übergeht, die in ihrer Bohrung ein koaxial zur Außenwand verlaufendes Führungsrohr trägt, wobei an einer Umfangsstelle zwischen der Außenwand und der zylindrischen Hülse ein in Längsrichtung verlaufender Ölführungskanal gebildet ist, der von einer in der Außenwand vorgesehenen Ölzuführungsbohrung ausgeht und an der Übergangsstelle von der zylindrischen Hülse in die Ringscheibe in einen ringförmigen äußeren Ölvorratsraum mündet, der begrenzt ist von dem Boden des Gehäuses, der Ringscheibe und einem hydraulischen Spielausgleichselement, das aus einem äußeren. in dem Führungsrohr längsverschieblich geführten Zylinderteil besteht, das an seinem dem Boden des Gehäuses abgewandten Ende geschlossen ist und das in seiner Bohrung ein längsverschieblich mit geringem Spiel geführtes Kolbenteil aufweist, das aus einem hohlzylindrischen Mantel besteht, der zwischen seinen Enden eine Zwischenwand mit einer Durchgangsbohrung aufweist, die durch ein Rückschlagventil abgeschlossen ist, und das sich mit seinem einen Ende gegen die Innenseite des Bodens des Gehäuses abstützt und dabei einen dem Rückschlagventil vorgelagerten zentrischen Ölvorratsraum begrenzt, während sein anderes Ende zusammen mit dem Zylinderteil einen durch das Rückschlagventil abgeschlossenen Ölhochdruckraum begrenzt, und wobei an einer Umfangsstelle der Kontaktfläche zwischen dem Kolbenteil und dem Boden in der Innenfläche des Bodens eine die Kontaktfläche übergreifende Vertiefung als Ölübertrittsöffnung vorgesehen ist.

Bei einem bekannten derartigen Tassenstößel liegen die Mündung des Ölführungskanales in dem ringförmigen äußeren Ölvorratsraum und die in der Innenfläche des Bodens vorgesehene Vertiefung auf derselben Seite der Längsachse des Tassenstößeis. Dies hat dann keine nachteiligen Folgen, wenn --der Tassenstößel mit vertikaler Längsachse eingebaut wird. In modernen Motoren werden jedoch die Stößel häufig in einer geneigten Lage eingebaut. Man muß davon ausgehen, daß bei längerem Stillstand, bei dem die Olzuführungsleitungen leer laufen, auch die Vorratsräume im Stößelinneren leer laufen können. Wenn nun, wie bei dem bekannten Stößel, sowohl die Mündung des Ölführungskanales in den ringförmigen äußeren Ölvorratsraum, als auch die Ölübertrittsöffnung zwischen dem äußeren und dem zentrischen Ölvorratsraum auf derselben Seite der Stößellängsachse liegen, dann besteht die Gefahr, daß diese beiden Vorratsräume wenigstens teilweise leer laufen können, wenn nämlich im Betrieb diese Öffnungen infolge der unvermeidlichen Drehung des Tassenstößels nach unten gelangen und dann der Motor abgestellt wird (DE-A 30 06 644).

Der Erfindung liegt die Aufgabe zugrunde, durcn eine einfache konstruktive Maßnahme, die keinerlei zusätzlichen Herstellungsaufwand nach sich zieht, zu erreichen, daß in allen Fällen wenigstens der zentrische Ölvorratsraum mit Öl gefüllt bleibt.

Dieses Ziel erreicht die Erfindung dadurch, daß die Mündung des Ölführungskanales in den ringförmigen äußeren Ölvorratsraum einerseits und die in der Innenfläche des Bodens vorgesehene Vertiefung andererseits sich einander diametral gegenüberliegen. Durch diese Anordnung kann allenfalls der äußere ringförmige Ölvorratsraum teilweise leer laufen, nicht jedoch der zentrische Ölvorratsraum, dessen Ölvolumen die wichtige Aufgabe zukommt, beim Wiederanlaufen des Motors zur Auffüllung des Ölhochdruckraumes zur Verfügung zu stehen.

In den Zeichnungen sind Ausführungsbeispiele der Erfindung dargestellt.

Es zeigen :
Figur 1 einen Längsschnitt durch einen erfindungsgemäßen Tassenstößel,
Figuren 2 und 3 Querschnitte entsprechend Linie II, 111-11, 111 der Figur 1,
Figuren 4 und 5 Längsschnitte durch geneigt angeordnete Tassenstößel in verschiedenen Positionen.

Der in Figur 1 dargestellte Tassenstößel besteht aus dem tassenförmigen Gehäuse 1, welches eine rohrförmige Außenwand 2 aufweist, die am einen Ende durch einen Boden 3 verschlossen ist. In der Bohrung der Außenwand 2 stützt sich eine zylindrische Hülse 4 ab, die in der Nähe des Bodens 3 in eine trichterförmige Ringscheibe 5 übergeht, die in ihrer Bohrung ein koaxial zur Außenwand 2 verlaufendes Führungsrohr 6 trägt. An einer Umfangsstelle ist zwischen der Außenwand 2 und der zylindrischen Hülse 4 ein in Längsrichtung verlaufender Ölführungskanal 7 gebildet, der von einer in der Außenwand 2 vorgesehenen Ölzuführungsbohrung 8 ausgeht und an der Übergangsstelle von der zylindrischen Hülse 4 in die Ringscheibe 5 eine Mündung 9 aufweist, die in einen ringförmigen äußeren Ölvorratsraum 10 führt, der begrenzt ist von dem Boden 3, der Ringscheibe 5 und denn hydraulischen Spielausgleichselement 11.

Dieses besteht aus dem äußeren, in dem Führungsrohr 6 längsverschieblich geführten Zylinderteil 12, das an seinem den Boden 3 des Gehäuses 1 abgewandten Ende geschlossen ist, und das in seiner Bohrung ein längsverschieblich mit geringem Spiel geführtes Kolbenteil 13 aufweist. Dieses besteht aus dem hohlzylindrischen Mantel 14, der zwischen seinen Enden eine Zwischenwand 15 mit einer Durchgangsbohrung 16 aufweist, die durch ein Kugelrückschlagventil 17 abgeschlossen ist, und das sich mit seinem einen Ende gegen die Innenseite des Bodens 3 des Gehäuses 1 abstützt und dabei einen dem Rückschlagventil 17 vorgelagerten zentrischen Ölvorratsraum 18 begrenzt. Sein anderes Ende begrenzt zusammen mit dem Zylinderteil 12 einen durch das Rückschlagventil 17 abgeschlossenen Ölhochdruckraum 19. Um den Olübertritt aus dem ringförmigen äußeren Ölvorratsraum 10 in den zentrischen Ölvorratsraum 18 zu ermöglichen, ist an einer Umfangsstelle der Kontaktfläche zwischen dem Kolbenteil 13 und der Innenfläche des Bodens 3 eine diese Kontaktfläche übergreifende Vertiefung 20 vorgesehen. Diese Vertiefung 20 liegt der Mündung 9 diametral gegenüber.

Die Figuren 2 und 3 lassen in Teilquerschnitten unterschiedliche Ausführungsformen zur Bildung des Ölführungskanales 7 erkennen. Im Falle der Figur 2 ist an der dementsprechenden Umfangsstelle die zylindrische Hülse 4 (ebenso wie in Figur 1) mit einer Längssicke 21 versehen, die zusammen mit der zylindrischen Oberfläche der Bohrung der Außenwand 2 dem Ölführungskanal 7 begrenzt. Demgegenüber ist in Figur 3 eine Variante dargestellt, bei welcher die zylindrische Hülse 4 auch im Bereich des Ölführungskanales 7 zylindrisch ausgebildet wird, wogegen zur Bildung des Kanales 7 in der rohrförmigen Außenwand 2 eine Längsnut eingearbeitet ist. Zur Befestigung und Abdichtung kann - wie Figur 1 erkennen läßt - die zylindrische Hülse 4 an ihrem offenen Ende durch Schweißen, Löten oder dergleichen mit-der zylindrischen Außenwand 2 verbunden sein.

Die Figuren 4 und 5, die den Tassenstößel gemäß Figur 1 in geneigter Einbaulage und in unterschiedlichen Drehstellungen zeigen, lassen die Auswirkungen der erfindungsgemäßen Maßnahme erkennen. In Figur4 liegt die Mündung 9 an der höchsten Stelle. Dies hat zur Folge, daß weder der ringförmige äußere Ölvorratsraum 10, noch der zentrische Ölvorratsraum 18 leer laufen können. Beide bleiben vielmehr in dieser Lage vollständig mit Öl gefüllt, auch wenn der Motor über längere Zeit abgestellt sein sollte. Bei der in Figur 5 dargestellten Lage des Tassenstößels befindet sich die Mündung 9 an der tiefsten Stelle. Dies hat zur Folge, daß wie dargestellt der ringförmige äußere Ölvorratsraum 10 zwar teilweise leer läuft, daß aber der zentrische Ölvorratsraum 18 voll mit Öl gefüllt bleibt.

Das Ziel der Erfindung wird nicht nur dann erreicht, wenn sich die Mündung des Ölführungskanales einerseits und die im Boden vorgesehene Vertiefung andererseits einander exakt diametral gegenüberliegen, sondern auch dann, wenn deren Lage mehr oder weniger von einer Diametralen abweicht. Selbst wenn die Mündung des Ölführungskanales zum einen und die im Boden vorgesehene Vertiefung zum anderen unter einem Winkel von 90° zueinander stehen, wird noch eine Wirkung erzielt, die erheblich besser als beim bekannten Stand der Technik ist.

## Patentansprüche

Hydraulischer Tassenstößel für Verbrennungsmotoren, bestehend aus einem tassenförmigen Gehäuse (1 das eine rohrförmige Außenwand (2) aufweist, die am einen Ende durch einen Boden (3) verschlossen ist und in deren Bohrung sich eine zylindrische Hülse (4) abstützt, die in der Nähe des Bodens (3) in eine vorzugsweise trichterförmige Ringscheibe (5) übergeht, die in ihrer Bohrung ein koaxial zur Außenwand (2) verlaufendes Führungsrohr (6) trägt, wobei an einer Umfangsstelle zwischen der Außenwand (2) und der zylindrischen Hülse (4) ein in Längsrichtung verlaufender Ölführungskanal (7) gebildet ist, der von einer in der Außenwand (2) vorgesehenen Ölzuführungsbohrung (8) ausgeht und an der Übergangsstelle von der zylindrischen Hülse (4) in die Ringscheibe (5) in einen ringförmigen äußeren Ölvorratsraum (10) mündet, der begrenzt ist von dem Boden (3) des Gehäuses (1), der Ringscheibe (5) und einem hydraulischen Spielausgleichselement (11), das aus einem äußeren, in dem Führungsrohr (6) längsverschieblich geführten Zylinderteil (12) besteht, das an seinem dem Boden (3) des Gehäuses (1) abgewandten Ende geschlossen ist und das in seiner Bohrung ein längsverschieblich mit geringem Spiel geführtes Kolbenteil (13) aufweist, das aus einem hohlzylindrischen Mantel (14) besteht, der zwischen seinen Enden eine Zwischenwand (15) mit einer Durchgangsbohrung (16) aufweist, die durch ein Rückschlagventil (17) abgeschlossen ist, und das sich mit seinem einen Ende gegen die Innenseite des Bodens (3) des Gehäuses (1) abstützt und dabei einen dem Rückschlagventil (17) vorgelagerten zentrischen Ölvorratsraum (18) begrenzt, während sein anderes Ende zusammen mit dem Zylinderteil (12) einen durch das Rückschlagventil (17) abgeschlossenen Ölhochdruckraum (19) begrenzt, und wobei an einer Umfangsstelle der Kontaktfläche zwischen dem Kolbenteil (13) und dem Boden (3) in der Innenfläche des Bodens (3) eine die Kontaktfläche übergreifende Vertiefung (20) als Ölübertrittsöffnung vorgesehen ist, dadurch gekennzeichnet, daß die Mündung (9) des Ölführungskanales (7) in den ringförmigen äußeren Ölvorratsraum (10) einerseits und die in der Innenfläche des Bodens (3) vorgesehene Vertiefung (20) andererseits sich einander diametral gegenüberliegen.

## Claims

A hydraulic cup tappet for internal combustion engines, consisting of a cup-shaped housing (1) having a tubular outer wall (2) closed at one end by an end plate (3), a cylindrical sleeve (4) being supported in the outer wall bore and merging, near the end plate (3), into a preferably funnel- shaped annular disc (5), which carries in its bore a guide tube (6) extending coaxially to the outer wall (2), a longitudinally extending oil duct (7) being formed at a place on the periphery between the outer wall (2) and the cylindrical sleeve (4), said oil duct (7) starting from an oil supply bore (8) provided in the outer wall (2) and leading into an annular outer oil supply chamber (10) at the place of transition from the cylindrical sleeve (4) to the annular disc (5), said chamber (10) being defined by the end plate (3) of the housing (1), the annular disc (5) and a hydraulic play compensating element (11) consisting of an outer cylindrical part (12) which is guided for longitudinal displacement in the guide tube (5) and which is closed at its end remote from the end plate (3) of the housing (1) and which has in its bore a piston part (13) guided for longitudinal displacement with slight clearance, the said piston part (13) consisting of a hollow cylindrical jacket (14) having between its ends a partition (15) with a through bore (16) closed by a non-return valve (17), one end of said piston part (13) bearing against the inside of the end plate (3) of the housing (1) to define a central oil supply chamber (18) preceding the non-return valve (17) while its other end together with the cylindrical part (12) defines a high-pressure oil chamber (19) closed by the non-return valve (17), a recess (20) acting as an oil transfer port being provided at a place on the periphery of the contact surface between the piston part (13) and the end plate (3) in the inner surface of the end plate (3), said recess extending beyond the contact surface, characterised in that the orifice (9) of the oil duct (7) leading into the annular outer oil supply chamber (10), on the one hand, and the recess (20).provided in the inner surface of the end plate (3), on the other hand, are situated diametrically opposite one another.

## Revendications

Poussoir hydraulique en forme de cuvette pour moteurs à combustion interne, comprenant un boîtier (1) en forme de cuvette, qui comporte une paroi extérieure tubulaire (2) fermée à une extrémité par un fond (3) et dans l'alésage de laquelle s'appuie un manchon cylindrique (4) qui se raccorde, au voisinage du fond (3), à un disque annulaire (5) de préférence en entonnoir qui comporte, dans son alésage, un tube de guidage (6) s'étendant coaxialement par rapport à la paroi extérieure (2), un canal d'acheminement d'huile (7) s'étendant en direction longitudinale étant formé en un emplacement périphérique entre la paroi extérieure (2) et le manchon cylindrique (4), partant d'un alésage d'amenée d'huile (8) prévu dans la paroi extérieure (2) et débouchant au point de jonction entre le manchon cylindrique (4) et le disque annulaire (5), dans une chambre de stockage d'huile annulaire extérieure (10) qui est délimitée par le fond (3) du boîtier (1), le disque annulaire (5) et un élément de rattrapage de jeu hydraulique (11) qui comprend un élément cylindrique extérieur (12) guidé de façon à se déplacer longitudinalement dans le tube de guidage (6), qui est fermé à son extrémité opposée au fond (3) du boîtier (1) et comporte dans son alésage un élément formant piston (13) guidé de façon à se déplacer longitudinalement avec un faible jeu, qui comprend un corps cylindrique creux (14) qui comporte, entre ses extrémités, une paroi intermédiaire (15) comportant un alésage de passage (16) qui est fermé par une soupape de retenue (17) et qui s'appuie, par l'une de ses extrémités, contre la face intérieure du fond (3) du boîtier (1) et délimite ainsi une chambre de stockage d'huile centrale (18) placée avant la soupape de retenue (17), tandis que son autre extrémité délimite, avec l'élément cylindrique (12), une chambre d'huile sous haute pression (19) fermée par la soupape de retenue (17), et un creux (20) étant prévu à un emplacement périphérique de la surface de contact entre l'élément formant piston (13) et le fond (3) dans la face intérieure du fond (3), creux surplombant la surface de contact et constituant une ouverture de transfert d'huile, caractérisé en ce que l'embouchure (9) du canai d'acheminement d'huile (7) dans la chambre de stockage d'huile annulaire extérieure (10) d'une part, et le creux (20) prévu dans la face intérieure du fond (3), d'autre part, sont diamétralement opposés.
